# EUROPÄISCHE PATENTSCHRIFT

(11) **EP 2 969 890 B1**
(45) Veröffentlichungstag und Bekanntmachung des Hinweises auf die Patenterteilung: **20.06.2018**
(21) Anmeldenummer: 14707823.2
(22) Anmeldetag: 05.03.2014
(51) Int. Cl.: B66F 9/08

(54) **HUBGERÜST FÜR EIN FLURFÖRDERZEUG**
MAST ASSEMBLY FOR AN INDUSTRIAL TRUCK
CHASSIS DE LEVAGE POUR CHARIOT DE MANUTENTION

(30) Priorität: 15.03.2013 DE 102013004435
(43) Veröffentlichungstag der Anmeldung: 20.01.2016
(73) Patentinhaber: Jungheinrich Aktiengesellschaft, 22047 Hamburg (DE)
(72) Erfinder: FISCHER, Kai, 22459 Hamburg (DE); MEHLOCH, Piotr, 24558 Henstedt-Ulzburg (DE)
(74) Vertreter: Hauck Patentanwaltspartnerschaft mbB
(86) Internationale Anmeldenummer: PCT/EP2014/054242
(87) Internationale Veröffentlichungsnummer: WO 2014/139842

(56) Entgegenhaltungen:
- WO-A1-92/05101
- GB-A- 2 086 843
- US-A1- 2006 016 639

## Beschreibung

Die vorliegende Erfindung betrifft ein Hubgerüst für ein Flurförderzeug, insbesondere für einen Schubmaststapler. Das Hubgerüst besteht aus einem Lasttragmittel und einem Mast, der dazu dient das Lasttragmittel mit Nutzlast anzuheben. Der Mast befindet sich bezogen auf die Fahrzeuglängsrichtung üblicherweise zwischen den Gabelzinken, die am Lasttragmittel befestigt sind, und dem Flurförderzeug. Der Mast besteht aus mehreren Mastrahmen und einer Hubeinrichtung. Die Hubeinrichtung leitet Kräfte so in das Hubgerüst ein, dass das Lasttragmittel und die Mastrahmen bewegt werden können. Zu der Hubeinrichtung sind damit Hubzylinder, Hubzylinderbefestigungsstellen, Ketten und Kettenumlenkpunkte zu zählen. Statt Ketten können andere Zugmittel, wie z.B. Riemen oder Seile, verwendet werden. Die Mastrahmen bestehen aus zwei über mindestens zwei Querträger miteinander verbundene Profilschienen.

Eine übliche Bauweise eines Mastes ist der Dreifachmast. Der Dreifachmast besteht aus drei Mastrahmen. Der Mastrahmen, der im Fahrzeug gelagert ist und nicht angehoben wird, wird als Ständer bezeichnet. In diesem Ständer ist ein zweiter Mastrahmen beweglich gelagert. Der zweite Mastrahmen ist der erste teleskopierbare Mastrahmen. In diesem Rahmen ist der dritte Mastrahmen beweglich gelagert. Der dritte Mastrahmen ist der zweite teleskopierbare Mastrahmen. In diesem Mastrahmen ist das Lasttragmittel beweglich gelagert. Üblicherweise ist der Ständer der äußere Mastrahmen, der erste teleskopierbare Mastrahmen befindet sich zwischen dem Ständer und dem zweiten teleskopierbaren Mastrahmen. Der zweite teleskopierbare Mastrahmen befindet sich im Inneren des Mastes. Damit ist der Ständer der sogenannte Außenmast, der erste teleskopierbare Mastrahmen der Mittelmast und der zweite teleskopierbare Mastrahmen der Innenmast.

Ein solches Hubgerüst wird häufig bei Schubmaststaplern eingesetzt, bei denen über einen Masthalter das Hubgerüst zwischen zwei Lastarmen des Flurförderzeugs verschiebbar ist.

Hubgerüste mit drei Mastrahmen sind hinlänglich aus dem Stand der Technik bekannt. So beschreibt US 7,398,859 B2 ein Hubgerüst mit drei Profilrahmen, bei dem die Kettenräder der Hubeinrichtung an dem Mittelmast quer vor dem Innenmast angeordnet sind. Hierdurch entsteht eine sehr kompakte Bauweise des Hubgerüstes, die u. a. die Anordnung des Mittelmastes vollständig innerhalb des Außenmastes erlaubt. Ein Hinterzug oder eine zusätzliche Versteifung im Bereich des Mittelmastes ist bei dem bekannten Hubgerüst nicht möglich.

Aus DE 30 41 910 A1 ist ein Hubgerüst für Hublader bekannt, das für wenigstens einen ausfahrbaren Lastabschnitt als Hohlprofile ausgeführte Querstreben besitzt, die sich jeweils bis zu der Außenseite eines Mastabschnitts erstrecken, wobei die als Doppel-T-Träger-Profil ausgebildeten Seitenstreben unmittelbar an der Vorderseite als Vorderzüge angeordnet sind und Hinterzüge wenigstens an einer Seite, unmittelbar an der Rückseite der Querstrebe als Profilträger zur Führung von Seitenführungsrollen ausgeführt sind.

Aus GB 2,086,843 A ist ein Hubgerüst für ein Hublader bekannt geworden, bei dem Mastabschnitte profilierte Seitenstreben in Form von Doppel-T-Trägern mit Profilausnehmungen für Vorwärtsführungsrollen besitzen. Ferner sind zwischen den ausfahrbaren Mastabschnitten Querträger vorgesehen, die auf ihrer Rückseite unmittelbar Querstreben als Profilträger zur Führung von Seitenführungsrollen aufweisen.

Eine der Hauptanforderungen an ein Hubgerüst ist, dass möglichst große Nutzlast auf möglichst große Höhe sicher angehoben werden kann. Dafür muss das Hubgerüst möglichst steif ausgeführt sein, um der Durchbiegung entgegen zu wirken.

Eine weitere wichtige Anforderung an ein Hubgerüst ist, dass die Steifigkeit bei einer möglichst kompakten Bauweise des Hubgerüstes erreicht wird. Durch die
kompakte Bauweise kann der zur Verfügung stehende Platz in einem Lager besser für Lagerplätze und nicht für Wege des Flurförderzeugs genutzt werden.

Die Steifigkeit des Hubgerüstes resultiert in erster Linie aus dem Biegewiderstand der Profilschienen. Die Profilschiene für ein Hubgerüst ist ein hochkomplexes Produkt und daher schwierig und teuer in der Entwicklung sowie aufwändig in der Herstellung. Die Rahmensteifigkeit wird durch so genannte Querträger erreicht, die die Profilschienen zu einem Rahmen verbinden. In der Regel werden die Profilschienen im Bereich der beiden Enden miteinander verbunden. Bei einem Mastrahmen handelt es sich dann um den obersten und untersten Querträger. Zwischen diesen beiden Querträger können weitere Querträger eingesetzt werden, die zu Steigerung der Gesamtsteifigkeit dienen. Diese Querträger werden als Zusatz-Querträger bezeichnet.

Der Erfindung liegt die Aufgabe zugrunde, ein Hubgerüst bereitzustellen, das bei großen Hubhöhen große Lasten stabil und sicher aufnehmen kann und zugleich über eine kompakte Bauweise verfügt.

Erfindungsgemäß wird die Aufgabe durch ein Hubgerüst mit den Merkmalen aus Anspruch 1 gelöst. Vorteilhafte Ausgestaltungen bilden die Gegenstände der Unteransprüche.

Die Erfindung betrifft ein Hubgerüst für ein Flurförderzeug, insbesondere für einen Schubmaststapler. Das Hubgerüst ist mit einem Lasttragmittel, drei Mastrahmen und einer Hubeinrichtung ausgestattet. Jeder der Mastrahmen besitzt zwei über mindestens zwei Querträger miteinander verbundene Profilschienen. Die Hubeinrichtung kann die drei Mastrahmen und das Lasttragmittel relativ zueinander anheben. Die drei Mastrahmen sind teilweise ineinander angeordnet, so dass diese als ein Innenmast, ein Mittelmast und ein Außenmast ausgebildet sind, von denen sich der Innenmast in dem Mittelmast und dieser in dem Außenmast abstützt.

Erfindungsgemäß ist der Mittelmast mit einem Hinterzug ausgestattet, der an einer zum Flurförderzeug weisenden Seite des Mittelmastes angeordnet ist. Bei Hubgerüsten hat es sich als vorteilhaft erwiesen, die zum Lasttragmittel weisende Seite des Hubgerüsts als Vorderseite und die zum Flurförderzeug weisende Seite als Hinter- oder Rückseite zu bezeichnen. Demnach ist der Hinterzug an der Hinterseite des Mittelmastes angebracht.

Der Hinterzug auf der Hinterseite des Mittelmastes ist für die Steifigkeit besser geeignet als ein Vorderzug. Im Vergleich zu einem Vorderzug können mit einem Hinterzug die gleichen Steifigkeitswerte für den Mittelmast mit einem geringeren Materialeinsatz erreicht werden.

In einer bevorzugten Weiterbildung weist das Lasttragmittel eine Rollenführung auf, bei der an jeder Profilschiene des Innenmastes mindestens eine Rolle auf einer Außenseite und mindestens eine Rolle auf einer Innenseite der Profilschiene läuft. Durch die Verwendung eines Hinterzugs am Mittelmast bleibt die Vorderseite des Mittelmastes frei. Hierdurch besteht die Möglichkeit, eine Rollenführung für das Lasttragmittel vorzusehen, die von zwei Seiten an der Profilschiene des Innenmastes angreift. Durch das Angreifen der Rollenführung an zwei Seiten des Innenmastes, kann eine den Innenmast auseinandertreibende Kraft durch das Lasttragmittel vermieden werden. Das Zusammenwirken des rückseitig angeordneten Hinterzugs mit der von zwei Seiten angreifenden Rollenführung für das Lasttragmittel stellt sicher, dass das Hubgerüst auch bei großen Hubhöhen und schweren Lasten stabil ist.

In einer bevorzugten Weiterbildung weist die Rollenführung an jeder Profilschiene mindestens zwei um 90° zueinander versetzte Rollen auf. Die um 90° zueinander versetzten Rollen stellen sicher, dass auftretende Querkraftkomponenten aus dem Lasttragmittel nicht auf die Profilschienen des Mastrahmens übertragen werden.

Bevorzugt ist die Hubeinrichtung ganz oder teilweise in einem hinteren, zum Fahrzeug weisenden Abschnitt des Hubgerüstes angeordnet. Im Hinblick auf die Zuordnung vorne und hinten hat es sich eingebürgert, die zum Lasttragmittel weisende Seite des Hubgerüsts als vorne und die zum Fahrzeug weisende Seite des Hubgerüsts als hinten zu bezeichnen.

Die bevorzugt hinten in dem Hubgerüst angeordnete Hubeinrichtung weist mindestens einen Hubzylinder auf, der die Mastrahmen relativ zueinander bewegt. Über den oder die Hubzylinder werden die Mastrahmen gegeneinander in der Höhe verfahren.

In einer bevorzugten Weiterbildung ist der Hinterzug des Mittelmastes weiter in der Mitte des Hubgerüstes angeordnet als der oder die Hubzylinder. Im Hinblick auf die in den Hinterzug eingeleiteten Kräfte besitzen die insbesondere bei der Verwendung von mehreren Hubzylindern zwischen den Hubzylindern angeordneten Hinterzüge den Vorteil, dass angreifende Biegemomente besser abgeleitet werden können.

In einer bevorzugten Weiterbildung weist die Hubeinrichtung zwei Haupt-Hubzylinder, die hinten im Hubgerüst angeordnet sind. Die Haupt-Hubzylinder sind auf den beiden Seiten des Hubgerüstes angeordnet. Sie heben den Mittelmast an.

In einer bevorzugten Weiterbildung weist die Hubeinrichtung zwei Zugmittel, z.B. Ketten, die mit dem einen Ende im Innenmast und mit dem anderen Ende im Außenmast befestigt sind. Die Zugmittel werden oben im Mittelmast umgelenkt, z.B. durch ein Kettenrad. Wird der Mittelmast über die Haupthubzylinder ausgefahren, so wird der innere Mast über die Zugmittel ausgefahren.

In einer bevorzugten Weiterbildung weist die Hubeinrichtung einen weiteren Hubzylinder, der Freihubzylinder, und ein weiteres Zugmittel, um das Lasttragemittel im Innenmast zu verfahren.

In einer bevorzugten Ausgestaltung der Hinterzüge, besteht jeder Hinterzug aus einem Stab. Die Stäbe sind hinter der jeweiligen Profilschiene des Mittelmastes angeordnet. Die Stäbe sind möglichst weit außen im Mittelmast angeordnet, um die Sicht durch das Hubgerüst nicht unnötig zu behindern. Die Profilschienen des Mittelmastes sind bevorzugt weiter außen angeordnet als die Hinterzüge.

In einer bevorzugten Ausgestaltung der Hinterzüge des Mittelmastes, sind diese jeweils über Querträger mit den Profilschienen verbunden. Die Stäbe der Hinterzüge können aber auch über andere Bauelemente auf Abstand zu den Profilschienen gehalten werden. Die Stäbe können auch direkt mit den Profilschienen verbunden sein.

In einer bevorzugten Ausgestaltung der Hinterzüge des Mittelmastes sind diese innerhalb des Hubgerüsts vor den Zusatz-Querträgern des Außenmastes angeordnet. Hierbei bedeutet vor den Zusatz-Querträgern, dass die die Hinterzüge auf der dem Lasttragmittel zugewandten Seite der Quer- und/oder Zusatzquerträger angeordnet sind.

In einer bevorzugten Ausgestaltung des Hinterzuges des Mittelmastes sind die beiden Stäbe, innerhalb des Hubgerüsts, hinter den Profilschienen des Innenmastes angeordnet.

In einer bevorzugten Ausgestaltung besitzt mindestens ein Querträger an dem Mittelmast einen Grund und zwei geneigt dazu verlaufende Verbindungsabschnitte. Die Verbindungsabschnitte, die aus der Grundebene herausgeneigt sind, sind an ihren Enden jeweils mit dem Mittelmast und dessen Profilschiene auf der Rückseite des Mittelmastes verbunden.

Die Querträger besitzen eine im Wesentlichen flache Form, die an den Enden abgewinkelt ist. Die abgewinkelten Enden bilden Verbindungsabschnitte, die mit der Rückseite der Profilschienen des Mittelmastes verbunden sind.

An dem erfindungsgemäßen Hubgerüst ist bevorzugt zusätzlich ein Freihubzylinder vorgesehen, der mit dem Innenmast zusammenwirkt, um das Lasttragmittel anzuheben.

Ein bevorzugtes Ausführungsbeispiel wird nachfolgend anhand der Figuren näher erläutert. Es zeigen:
- Fig. 1: ein erfindungsgemäßes Hubgerüst in einer perspektivischen Ansicht von vorne bei abgesenktem Lasttragmittel,
- Fig. 2: das Hubgerüst aus Fig. 1 in seiner angehobenen Position,
- Fig. 3: die wichtigsten Komponenten des Hubgerüsts in einer Explosionsdarstellung und
- Fig. 4: einen Schnitt durch das Hubgerüst quer zu seiner Längsrichtung.

Fig. 1 zeigt in einer perspektivischen Ansicht das Hubgerüst 10 in einer Ansicht von vorne. Das Hubgerüst 10 besitzt ein mit einem Gabelzinkenpaar versehenes Lasttragmittel 12 sowie drei ineinander angeordnete Mastrahmen 14, 16, 18. In der in Fig. 2 dargestellten Position des Hubgerüstes 10 ist zu erkennen, wie der Mittelmast 16 im Außenmast 14, der Innenmast 18 im Mittelmast 16 und das Lasttragmittel 12 im Innenmast 18 geführt werden.

Der Außenmast 14 ist im Fahrzeug gelagert und wird nicht gehoben. Im Außenmast 14 wird der Mittelmast 16 über die Haupt-Hubzylinder 80 angehoben. Der Innenmast 18 wird über die Masthubketten 82 und 84 im Mittelmast 16 angehoben. Die Masthubketten 82 sind mit dem einem Ende am Innenmast 18 befestigt mit dem anderen Ende am Außenmast 14 befestigt und im Mittelmast 16 oben umgelenkt. Das Lasttragmittel 12 wird entlang dem Innenmast 18 über den Freihubzylinder 22 und die Freihubkette 26 verfahren. Der Freihubzylinder 22 besitzt ein Kettenrad 24, über das eine Freihubkette 26 umgelenkt ist. Die Freihubkette 26 ist mit dem einem Ende im Lastragmittel 12 befestigt und mit dem anderen Ende am Freihubzylinder 22 oder Innenmast 18 befestigt. Durch Ausfahren des Freihubzylinders 22 wird das Freihubkettenrad 24 angehoben und das Lasttragmittel 12 verfährt entlang dem Innenmast 18 in seiner Höhe.

Der nähere Aufbau des Hubgerüsts 10 ergibt sich aus der Explosionsdarstellung in Fig. 3. Das Hubgerüst besteht aus den Mastrahmen 14, 16 und 18, dem Lasttragmittel 12, dem Freihubzylinder 22 mit der Freihubkette 26, den Haupt-Hubzylindern 80, den Masthubketten 82 und 84 und der hydraulischen Zuführung 86 für den Freihubzylinder 22.

Der Außenmast 14 weist zwei Profilschienen 62 und 64 auf, die über den oberen Querträger 70, dem unteren Querträger 72, die Zusatz-Querträgern 68 und 66 miteinander verbunden sind. Der Außenmast besitzt Hinterzüge 74, die über die Querträger 68, 70 und die Längsträgerplatte 76 jeweils mit der zugehörigen Profilschiene verbunden sind. Der Außenmast 14 besitzt auf seiner Innenseite Führungsrollen 78, die in der Außenseite des Mittelmastes 16 laufen.

Der Mittelmast besteht im Wesentlichen aus den beiden Profilschienen 46 und 48, dem oberen Querträger 56, dem unteren Querträger 54, den Zusatz-Querträgern 58, den Hinterzügen 60. Der Mittelmast 14 besitzt unten auf der Außenseite Führungsrollen 52, die in den Innenseiten des Außenmastes 14 laufen. Oben im Mittelmast 14 befinden sich weitere Führungsrollen 50, die in der Außenseite des Innenmastes 18 laufen.

Der Innenmast besteht im Wesentlichen aus den beiden Profilschienen 28 und 30, dem oberen Querträger 32, dem unteren Querträger 36 und dem Zusatz-Querträger 34.

Das Lasttragmittel 12 besitzt auf seiner dem Hubgerüst zugewandten Seite eine Rollenführung 40 mit drei übereinander angeordneten Rollen 42a, 42b, 42c. Die Rollen 42 liegen in dem Doppel-T-Profil der Profilschienen 28 und 30 auf der Innenseite an dem nach vorne weisenden T-Schenkel an. Die Rollenführung 40 besitzt ferner einen Zapfen 44, der für eine weitere Rolle als Lagerzapfen vorgesehen ist. Wie in Fig. 3 zu erkennen, steht der Lagerzapfen 44 in einem 90°-Winkel zu den Rollen 42a, 42b, 42c. Mit einer auf den Lagerzapfen 44 gesetzten weiteren Rolle (nicht dargestellt) wird das Lasttragmittel an dem Innenmast 18 gesichert, indem die weitere Rolle (nicht dargestellt) auf der Außenseite 31 vorne auf der inneren Profilschiene 30 läuft.

Ebenfalls in Fig. 3 dargestellt ist der Freihubzylinder 22 mit seinem kopfseitigen Kettenrad 24 und der Freihubkette 26, die an einem Ende an dem Lasttragmittel 12 und mit ihrem anderen Ende an dem Freihubzylinder oder am Innenmast angeschlagen ist.

Der Innenmast 18 läuft mit seiner Rolle 38 in dem Mittelmast 16. Im Innenmast 18 läuft der Mittelmast 16 mit seiner Rolle 50. Der Mittelmast 16 läuft mit seiner Rolle 52 im Außenmast 14. Im Mittelmast 16 läuft die Rolle 78 vom Außenmast. Im Innenmast 18 läuft der Lasttragmittel 12 mit den Rollen 42a, 42b und 42c.

Über zwei Hydraulikzylinder 80 kann das Hubgerüst, wie in Fig. 2 dargestellt, ausgefahren werden. Der Hub zwischen den einzelnen Masten wird hierbei über die Hubketten 82 und 84 übertragen. Der Freihubzylinder 22 wird über die Hydraulikleitung 86 versorgt.

Das Zusammenspiel der Masten und ihrer Profile in dem Hubgerüst ist aus dem Schnitt in Fig. 4 ersichtlich.

In Fig. 4 ist auch ersichtlich, wie der Hinterzug 60 des Mittelmastes 16 im Hubgerüst 10 und im Mittelmast angeordnet ist. Der Hinterzug 60 bestehend aus zwei Stäben ist möglichst weit nach außen angeordnet. Dadurch wird die Sicht durch das Hubgerüst nicht unnötig behindert. Die äußere Position der Stäbe wird durch die Haupt-Hubzylinder 80 definiert. Je weiter nach hinten der Hinterzug 60 von den Profilen 46 und 48 sich befindet umso größer ist der Biegewiderstand des Mittelmastes und das Hubgerüst umso steifer. Die hintere Position des Hinterzuges wird durch zwei Zusatz-Querträger 68, 66 des Außenmastes 14 definiert, da der Hinterzug sich davor befindet. Die Stäbe des Hinterzuges 60 sind fest über die Zusatz-Querträger 58 mit den Profilschienen 46, 48 verbunden. Die Stäbe befinden sich hinter dem Innenmast 18. Die Zusatz-Querträger 58 erstrecken sich in einem geraden Abschnitt im Wesentlichen parallel und versetzt zu einer von den Profilschienen 46, 48 aufgespannten Ebene, wobei die Enden des Zusatz-Querträgers zur Verbindung mit den Profilschienen abgewinkelt sind. Die Profilschienen sind am Rand des geraden Abschnitts vor dem Übergang zum abgewinkelten Abschnitt angeordnet. Die Hinterzüge erhöhen besonders die Steifigkeit des Mittelmastes in Vorwärtsrichtung, also zum Lasttragmittel hin.

Deutlich zu erkennen ist die Rollenführung der Rolle 42c in der Innenseite des Doppel-T-förmigen Innenprofils 28, 30. Eine auf dem Lagerzapfen 44 aufgesetzte zusätzliche Rolle (nicht dargestellt) läuft auf der Außenseite 31 der Profilschiene 30. Auf diese Weise ist das Lasttragmittel an dem Innenmast befestigt. Die zusätzliche Rolle rollt auf der Außenseite des Innenmastes 30 ab und verhindert so, dass Querkräfte die Innenrahmen auseinander drücken. Für die zusätzliche Rolle, die jeweils von außen an den Profilschienen 28 und 30 läuft, ist ausreichend Platz vor den Profilschienen 46, 48 des mittleren Mastes vorhanden, da dessen Hinterzüge 60 auf der Hinterseite angeordnet sind.

Die Profilschienen 46, 48 des mittleren Mastes sind auf ihrer Rückseite über zwei Zusatz-Querträger 58 miteinander verbunden. Der Querträger 58 besitzt einen horizontalen Abschnitt 88, der sich ungefähr über die mittlere Breite des Innenrahmens 18 erstreckt. An dem im Wesentlichen flachen Abschnitt 88 schließt sich ein Verbindungsabschnitt 90 an, der mit den innen liegenden Schenkeln der Doppel-T-Profile 46, 48 des mittleren Mastes verbunden ist. Entlang seinem flachen Abschnitt 88 sind die Hinterzüge 60 mit den Querträgern 58 verbunden. Wie in Fig. 4 deutlich zu erkennen, ist für den Hinterzug 60 ausreichend Platz vorgesehen. Der Platz wird im Wesentlichen durch den Durchmesser des Hydraulikzylinders 80 definiert, der jeweils hinter einer Profilschiene 46, 48 in der Nähe des Außenmastes und seinen Profilschienen 64 und 62 angeordnet ist.

## Patentansprüche

1. Hubgerüst für eine Flurförderzeug, insbesondere für einen Schubmaststapler, mit einem Lasttragmittel, drei Mastrahmen, die jeweils zwei über mindestens zwei Querträger miteinander verbundene Profilschienen aufweisen, und einer Hubeinrichtung, die die drei Mastrahmen relativ zueinander anheben kann, wobei die drei Mastrahmen als ein Innenmast, ein Mittelmast und ein Außenmast ausgebildet sind, von denen sich der Innenmast in dem Mittelmast und dieser in dem Außenmast abstützt, wobei
der Mittelmast einen Hinterzug aufweist, der auf einer zum Fahrzeug weisenden Seite des Mittelmastes angeordnet ist,
**dadurch gekennzeichnet, dass**
die Profilschiene (46, 48) des Mittelmastes auf ihrer Rückseite mit zwei Zusatz-Querträgern (58) verbunden sind, die sich jeweils in einem geraden Abschnitt parallel und versetzt zu einer von den Profilschienen (46, 48) aufgespannten Ebene erstrecken und die Enden des jeweiligen Zusatz-Querträgers zur Verbindung mit den Profilschienen abgewinkelt sind, und die Hinterzüge von dem Rand des geraden Abschnitts vor dem Übergang zum abgewinkelten Abschnitt angeordnet sind.

2. Hubgerüst nach Anspruch 1, **dadurch gekennzeichnet, dass** das Lasttragmittel eine Rollenführung aufweist, bei der an jeder Profilschiene des Innenmastes mindestens eine Rolle auf einer Außenseite und mindestens eine Rolle auf einer Innenseite läuft.

3. Hubgerüst nach Anspruch 2, **dadurch gekennzeichnet, dass** die Rollenführung an jeder Profilschiene mindestens zwei um 90° zueinander versetzte Rollen aufweist.

4. Hubgerüst nach einem der Ansprüche 1 bis 3, **dadurch gekennzeichnet, dass** die Hubeinrichtung ganz oder teilweise in einem hinteren, zum Fahrzeug weisenden Abschnitt des Hubgerüstes angeordnet ist.

5. Hubgerüst nach Anspruch 4, **dadurch gekennzeichnet, dass** die Hubeinrichtung mindestens einen Hubzylinder aufweist, der die Mastrahmen relativ zu einander bewegt

6. Hubgerüst nach Anspruch 5, **dadurch gekennzeichnet, dass** der Hinterzug weiter in der Mitte des Hubgerüstes angeordnet ist als der oder die Hubzylinder

7. Hubgerüst nach einem der Ansprüche 4 bis 6, **dadurch gekennzeichnet, dass** die Hubeinrichtung mindestens ein Zugmittel aufweist, das im Mittelmast umgelenkt wird und mit seinen Enden am Innenmast und Außenmast befestigt ist.

8. Hubgerüst nach einem der Ansprüche 1 bis 7, **dadurch gekennzeichnet, dass** der Hinterzug hinter den Profilschienen des Mittelmastes verläuft.

9. Hubgerüst nach einem der Ansprüche 1 bis 8, **dadurch gekennzeichnet, dass** die Hinterzüge des Mittelmastes innerhalb des Hubgerüsts, vor Querträgern und/oder Zusatz-Querträgern des Außenmastes angeordnet ist.

10. Hubgerüst nach einem der Ansprüche 1 bis 9, **dadurch gekennzeichnet, dass** der Hinterzug des Mittelmastes innerhalb des Hubgerüsts, hinter den Profilschienen des Innenmastes angeordnet ist

11. Hubgerüst nach einem der Ansprüche 1 bis 10, **dadurch gekennzeichnet, dass** ein Freihubzylinder vorgesehen ist, der mit dem Innenmast zusammenwirkt, um das Lasttragmittel anzuheben.

## Claims

1. A lifting frame for an industrial truck, for a reach truck in particular, with a load bearing means, three mast frames, each of them having two profile rails connected to each other by at least two cross beams, and with a lifting device which can lift the three mast frames with respect to each other, wherein the three mast frames are realised as an inner mast, a central mast and an outer mast, from which the inner mast is supported in the central mast, and the latter in the outer mast, wherein
the central mast comprises a rear section reinforcement which is arranged on a side of the central mast facing towards the vehicle,
**characterised in that**
the profile rails (46, 48) of the central mast are connected to two additional cross beams (58) at their rear side, each of them extending in a straight section in parallel and offset to a plane spanned by the profile rails (46, 48), and the ends of the respective additional cross beam are angled for connection with the profile rails, and the rear section reinforcements are arranged from the edge of the straight section before the transition to the angled section.

2. The lifting frame according to claim 1, **characterised in that** the load bearing means has a roller guide, wherein at least one roller runs on each profile rail of the inner mast at an outer side, and at least one roller at an inner side.

3. The lifting frame according to claim 2, **characterised in that** on each profile rail, the roller guide has at least two rollers offset about 90° with respect to each other.

4. A lifting frame according to any one of the claims 1 to 3, **characterised in that** the lifting device is arranged completely or partly in a rear section of the lifting frame facing towards the vehicle.

5. The lifting frame according to claim 4, **characterised in that** the lifting device has at least one lifting cylinder, which moves the mast frames with respect to each other.

6. The lifting frame according to claim 6, **characterised in that** the rear section reinforcement is arranged farther in the centre of the lifting frame than the lifting cylinders(s).

7. A lifting frame according to any one of the claims 4 to 6, **characterised in that** the lifting device comprise at least one pulling means, which is deflected in the central mast and is fastened on the inner mast and on the outer mast with its ends.

8. A lifting frame according to any one of the claims 1 to 7, **characterised in that** the rear section reinforcement runs behind the profile rails of the central mast.

9. A lifting frame according to any one of the claims 1 to 8, **characterised in that** the rear section reinforcements of the central mast is arranged within the lifting frame, before cross beams and/or additional cross beams of the outer mast.

10. A lifting frame according to any one of the claims 1 to 9, **characterised in that** the rear section reinforcement of the central mast is arranged within the lifting frame, behind the profile rails of the inner mast.

11. A lifting frame according to any one of the claims 1 to 10, **characterised in that** a free lift cylinder is provided, which co-operates with the inner mast in order to lift the load bearing means.

## Revendications

1. Châssis de levage pour un chariot de manutention, notamment pour un chariot élévateur à mât déplaçable, avec un dispositif porteur de charge, trois cadres de mât, dont chacun a deux rails profilés reliés l'un à l'autre par au moins deux traverses, et avec un dispositif de levage qui peut lever les trois cadres de mât l'un relativement à l'autre, les trois cadres de mât étant réalisés comme un mât intérieur, un mât central et un mât extérieur, dont le mât intérieur est supporté dans le mât central, et ce dernier dans le mât extérieur, dans lequel
le mât central comporte un renforcement de la zone arrière qui est arrangé dans un coté du mât central vis à vis du véhicule,
**caractérisé en ce que**
les rails profilés (46, 48) du mât central sont reliés à deux traverses additionnelles (58) dans leur coté arrière, dont chacune s'étend dans une partie tout droite de façon parallèle et décalée d'un plan défini par les rails profilés (46, 48), et que les extrémités de la traverse additionnelle respective sont inclinées pour connexion aux rails profilés, et les renforcements de la zone arrière sont arrangés à partir du bord de la partie tout droite avant la transition à la partie inclinée.

2. Châssis de levage selon la revendication 1, **caractérisé en ce que** le dispositif porteur de charge a un guidage de galet, dans lequel au moins un galet roule sur chaque rail profilé du mât intérieur dans un coté extérieur, et au moins un galet sur un coté intérieur.

3. Châssis de levage selon la revendication 2, **caractérisé en ce que** sur chaque rail profilé, le guidage de galet a au moins deux galets décalés l'un de l'autre pour 90°.

4. Châssis de levage selon l'une quelconque des revendications 1 à 3, **caractérisé en ce que** le dispositif de levage est arrangé complètement ou partialement dans une partie arrière du châssis de levage vis à vis du véhicule..

5. Châssis de levage selon la revendication 4, **caractérisé en ce que** le dispositif de levage a au moins un vérin de levage qui remue les cadres de mât l'un par rapport à l'autre.

6. Châssis de levage selon la revendication 6, **caractérisé en ce que** le renforcement de la zone arrière est arrangé plus au centre du châssis de levage que le(s) vérin(s) de levage.

7. Châssis de levage selon l'une quelconque des revendications 4 à 6, **caractérisé en ce que** le dispositif de levage comporte au moins un moyen de traction qui est changé de direction dans le mât central et est accroché sur le mât intérieur et sur le mât extérieur avec ses extrémités.

8. Châssis de levage selon l'une quelconque des revendications 1 à 7, **caractérisé en ce que** le renforcement de la zone arrière s'étend derrière les rails profilés du mât central.

9. Châssis de levage selon l'une quelconque des revendications 1 à 8, **caractérisé en ce que** les renforcements de la zone arrière du mât central sont arrangés en l'espace du châssis de levage avant les traverses et/ou traverses additionnelles du mât extérieur.

10. Châssis de levage selon l'une quelconque des revendications 1 à 9, **caractérisé en ce que** le renforcement de la zone arrière du mât central est arrangé en l'espace du châssis de levage derrière les rails profilés du mât intérieur.

11. Châssis de levage selon l'une quelconque des revendications 1 to 10, **caractérisé en ce que** un vérin de levage libre est prévu qui coopère avec le mât intérieur afin de lever le dispositif porteur de charge.
